# EUROPÄISCHE PATENTSCHRIFT

(11) **EP 2 899 410 B1**
(45) Veröffentlichungstag und Bekanntmachung des Hinweises auf die Patenterteilung: **24.11.2021**
(21) Anmeldenummer: 15151998.0
(22) Anmeldetag: 21.01.2015
(51) Int. Cl.: F16B 5/02, E06B 1/60

(54) **Verfahren zur Befestigung eines Rahmens in einer Gebäudeöffnung, Befestigungsbaugruppe und Bauelement-Baugruppe**
Method for fixing a frame in a building opening, fixing assembly and component-assembly
Procédé de fixation d'un châssis dans une ouverture d'un bâtiment, module de fixation et module d'élément de construction

(30) Priorität: 24.01.2014 DE 102014100818
(43) Veröffentlichungstag der Anmeldung: 29.07.2015
(73) Patentinhaber: Berner Trading Holding GmbH, 74653 Künzelsau (DE)
(72) Erfinder: Siegel, Matthias, 74653 Künzelsau (DE)
(74) Vertreter: Prinz & Partner mbB

(56) Entgegenhaltungen:
- DE-A1- 3 715 420

## Beschreibung

Die Erfindung betrifft ein Verfahren zur Befestigung eines Rahmens in einer Gebäudeöffnung sowie eine Befestigungsbaugruppe zur Befestigung eines in einer Gebäudeöffnung anzuordnenden Rahmenelements an einem Gebäude und eine Bauelement-Baugruppe mit einem Bauelement, das in einer Gebäudeöffnung befestigt ist und einen Rahmen aufweist.

Gebäude unterliegen aufgrund der auf das Gebäude wirkenden Temperaturunterschiede Längenänderungen. Die Wände bzw. die tragenden Strukturen eines Gebäudes bestehen üblicherweise aus Mauerwerk, Beton und/oder Stahl oder einem anderen geeigneten Werkstoff. Die Rahmen für Fenster oder Türen, die in Gebäudeöffnungen dieser Gebäude eingesetzt werden, werden üblicherweise aus einem anderen Material, beispielsweise Kunststoff oder Metall, insbesondere aus Aluminium, hergestellt. Diese Rahmen weisen aufgrund dieser Materialwahl andere Temperaturausdehnungskoeffizienten auf als die Wände, in die diese Rahmen eingesetzt sind, sodass sich diese bei Temperaturschwankungen unterschiedlich ausdehnen. Zudem haben die Rahmen eine geringere Masse und können sich daher, beispielsweise bei direkter Sonneneinstrahlung, schneller an Temperaturänderungen anpassen als die Wände, sodass es auch bei gleicher Materialwahl zu unterschiedlichen Längenänderungen kommen kann.

Befestigungsbaugruppen für solche Rahmen sollen den sicheren Halt des Rahmens senkrecht zur Ebene des Rahmens bzw. der Wand sicherstellen, sodass der Rahmen bei den auf das Gebäude wirkenden Beanspruchungen, beispielsweise Wind, sicher in der Gebäudeöffnung gehalten ist.

Aus dem Stand der Technik sind dazu beispielsweise Stellschrauben bekannt, die in der Wand verankert werden oder sich an dieser abstützen und in ein Gewinde im Rahmen eingreifen. Durch Drehen der Schraube relativ zu diesem Gewinde kann der Rahmen in der Gebäudeöffnung exakt ausgerichtet werden.

Durch solche Schrauben wird der Rahmen allerdings vollständig in der Gebäudeöffnung eingespannt. Der Rahmen ist also sowohl in der Ebene des Rahmens wie auch senkrecht zu dieser Ebene in oder an der Gebäudeöffnung fixiert. Temperaturbedingten Ausdehnungen können nicht ausgeglichen werden, sodass es entweder zu hohen Belastungen des Rahmens, der Wand, der Schraube oder der Befestigung der Schraube in der Wand oder im Rahmen kommt. Häufige Temperaturwechsel können im Extremfall dazu führen, dass sich die Befestigung in der Wand löst, sodass der Rahmen nicht mehr ausreichend in der Gebäudeöffnung fixiert ist.

Um diese Temperaturausdehnungen auszugleichen, sind Gleitbolzen bekannt, die am Rahmen oder der Wand befestigt werden und in ein Loch in der Wand oder im Rahmen eingreifen. Bei einer Längenausdehnung des Rahmens kann der Gleitbolzen in das Gleitlager eintauchen und so die Temperaturausdehnungen ausgleichen.

Zusätzlich zu diesen Gleitbolzen sind aber auch fixierte Befestigungspunkte erforderlich, um den Rahmen stabil in der Gebäudeöffnung zu halten. Somit sind verschiedene Befestigungsmittel, nämlich gleitende und starre, erforderlich, die jeweils verschiedene Aufnahmen am Rahmen und der Wand benötigen. Der Herstellungs- und Montageaufwand steigt also, da die Aufnahmen am Rahmen und an der Wand jeweils speziell auf ein starres oder ein gleitendes Lager abgestimmt werden müssen.

Aus der DE 37 15 420 A1, die den nächstliegenden Stand der Technik bildet, ist eine Distanzschraube bekannt, bei der auf dem antriebsseitigen Ende der Schraube eine Hülse mit Außengewinde in axialer Richtung durch den Schraubenkopf einerseits und eine Umbördelung an der Schraube andererseits axial gehalten ist. Der sechseckige Schraubenkopf liegt im Inneren der Hülse, wo eine komplementäre, sechseckige Ausnehmung den Schraubenkopf formschlüssig aufnimmt und für eine Drehmomentmitnahme der Schraube sorgt, wenn ein Sechskantwerkzeug in die Ausnehmung eingesetzt und gedreht wird. Eine minimale axiale Bewegung der Scharube und der Hülse sind im eingebauten Zustand durch ein geringes axiales Spiel der Hülse auf der Schraube zwischen Schraubenkopf und Umbördelung gegeben.

Aufgabe der Erfindung ist es, ein verbessertes Verfahren zur Befestigung eines Rahmens in einer Wand bereitzustellen, wobei der Rahmen zur Kompensation von temperaturbedingten Längenausdehnungen des Rahmens zumindest abschnittsweise in der Ebene des Rahmens begrenzt beweglich am Gebäude gelagert ist. Aufgabe der Erfindung ist es des Weiteren, eine universell verwendbare Befestigungsbaugruppe für einen Rahmen bereitzustellen, die eine Kompensation von temperaturbedingten Längenausdehnungen des Rahmens ermöglicht. Ferner ist es Aufgabe der Erfindung, eine Bauelement-Baugruppe mit einem Bauelement bereitzustellen, das in eine Gebäudeöffnung eingesetzt werden kann und einen Rahmen aufweist, wobei temperaturbedingte Längenänderungen des Rahmens ausgeglichen werden sollen.

Zur Lösung der Aufgabe ist ein Verfahren zur Befestigung eines Rahmens in einer Gebäudeöffnung gemäß Anspruch 1 vorgesehen, wobei der Rahmen zur Kompensation von temperaturbedingten Längenausdehnungen des Rahmens zumindest abschnittsweise in der Ebene des Rahmens begrenzt beweglich am Gebäude gelagert ist.

Erfindungsgemäß werden also nur genau zwei Bauteile verwendet, die relativ zueinander beweglich sind, nämlich ein Halteelement sowie ein diesem zugeordnetes Lagerelement. Eines dieser Bauteile wird am Rahmen und das andere an der Gebäudeöffnung befestigt. Eine Bewegung des Rahmens relativ zur Gebäudeöffnung wird durch eine Bewegung des Halteelements relativ zum Lagerelement ausgeglichen, sodass zwischen Rahmen oder Gebäudeöffnung und Halteelement beziehungsweise Lagerelement keine Bewegung erfolgt. Auf die Befestigung des Lagerelement und des Halteelement im Rahmen oder am Gebäude können keine zusätzlichen Belastungen durch Längenänderungen wirken. Da Lager- und Halteelement aneinander gleiten, tritt keine die Funktion beeinträchtigende Abnutzung im Laufe der Zeit auf.

Seitlich zu der vorgenannten Richtung in der Ebene des Rahmens, die auch Verschieberichtung genannt werden kann, wird das Halteelement in allen Richtungen in einer Ebene, die senkrecht zur Verschieberichtung steht, abgestützt, weil das Lagerelement diesbezüglich als Lager für das Haltelement fungiert.

Die Aufnahmen am Rahmen sowie an der Gebäudeöffnung können beispielsweise den bisher verwendeten Aufnahmen (üblicherweise einfache Löcher, in der Leibung mit Dübel versehen) entsprechen, sodass weder am Rahmen noch an der Gebäudeöffnung spezielle Aufnahmen, insbesondere Gleitlager, vorgesehen sein müssen. Insbesondere können die Aufnahmen am Rahmen sowie an der Gebäudeöffnung so ausgebildet sein, dass statt eines Halteelements bzw. eines Lagerelements auch die bisher verwendeten Befestigungsschrauben, insbesondere Fixierschrauben, gegebenenfalls mit einem Adapter, eingesetzt werden können, sodass der Rahmen über solche Befestigungsschrauben punktuell fixiert werden kann und nur in Bereichen, in denen mit temperaturausdehnungsbedingten Spannungen zu rechnen ist, eine Befestigung mit dem erfindungsgemäßen Verfahren erfolgt.

Um die Montage der Baugruppe zu erleichtern, sind das Halteelement und das Lagerelement während des Befestigens am Rahmen und am Gebäude miteinander gekoppelt. Diese werden also gemeinsam eingesetzt, sodass eine Ausrichtung des Halteelements und des Lagerelements zueinander vor der Montage erfolgen kann, wodurch das Montageverfahren deutlich beschleunigt werden kann.

In einer bevorzugten Ausführungsform des Verfahrens sind das Halteelement und das Lagerelement während des Befestigens am Rahmen und am Gebäude starr aneinander gehalten, vorzugsweise so starr, dass diese nicht in der Ebene des Rahmens und/oder der Gebäudeöffnung relativ zueinander verschoben werden können, also die Gleitfunktion während der Montage blockiert ist. Dadurch können das Lagerelement und das Halteelement gemeinsam, beispielsweise mit einem gemeinsamen Werkzeug, eingesetzt werden, sodass der Montageaufwand deutlich geringer ist und die Montagezeit zusätzlich verkürzt werden kann.

Insbesondere werden Haltelement und Lagerelement durch ein gemeinsames Werkzeug gemeinsam eingeschraubt, weil sie bei der Montage starr miteinander in Eindrehrichtung gekoppelt sind. Das Haltelement ist folglich als Schraube und das Lagerelement als mit Außengewinde versehene Hülse ausgebildet, wobei die Schraube in die Hülse ragt und in diesem Bereich mit der Hülse in Eindrehrichtung unmittelbar miteinander gekoppelt sind.

Die Baugruppe wird insbesondere in miteinander fluchtende Öffnungen im Rahmen und dem Gebäude (Fenster- oder Türleibung) eingeschraubt, wobei das Haltelement in das Gebäude und das Lagerelement in den Rahmen geschraubt und in ihrem zugehörigen Teil (Rahmen bzw. Leibung) damit gegen Verschieben in Axialrichtung (Verschieberichtung) gesichert sind, d.h. fest in ihrem zugehörigen Teil verankert sind. Anschließend werden durch Verdrehen des Lagerelements und Halteelements relativ zueinander das Lagerelement und das Halteelement nur in Axialrichtung voneinander entkoppelt. Radial zur Axialrichtung, und zwar in allen radialen Richtungen, wird das Haltelement im Lagerelement weiterhin geführt und zwar im Umfang der technisch erforderlichen Toleranzen spielfrei, so dass natürlich der Rahmen im Gebäude nicht wackeln kann. In diesem Zustand mit axialer Beweglichkeit sind aber Haltelement und Lagerelement nach wie vor fest in dem jeweiligen Teil (Rahmen und Gebäude) gegen Herausziehen gehalten und fixiert aufgrund der Gewinde an ihren außenseitigen Umfangsflächen. In einer Weiterbildung dieses Verfahrens werden das Halteelement und das Lagerelement nach dem Befestigen am Rahmen bzw. am Gebäude relativ zueinander bewegt, insbesondere gedreht, und durch diese Relativbewegung voneinander axial entkoppelt, sodass diese anschließend in der Ebene des Rahmens, d.h. in der Verschieberichtung, begrenzt zueinander beweglich, insbesondere gleitend beweglich sind. Das Lagerelement und das Halteelement werden also gemeinsam als zusammenhängende Baugruppe montiert, wobei das Halteelement und das Lagerelement temporär starr aneinander gehalten sind. Dies erleichtert die Montage der beiden Bauteile. Erst wenn beide Bauteile montiert sind, werden diese durch eine relative Bewegung des Halteelements und des Lagerelements zueinander entkoppelt, sodass diese axial begrenzt zueinander beweglich sind, der Rahmen aber senkrecht zur Ebene des Rahmens bzw. des Gebäudes sicher gehalten ist. Alternativ ist es denkbar, dass beide Bauteile gemeinsam montiert werden, bis eines der Bauteile seine Einbauposition erreicht hat. Anschließend wird das jeweils andere Bauteil relativ zu diesem bewegt, wobei gleichzeitig beide Bauteile voneinander entkoppelt werden und das zweite Bauteil in seine endgültige Position bewegt wird. Das Entkoppeln kann beispielsweise dadurch erfolgen, dass die beiden Teile relativ zueinander in oder entgegen der Eindrehrichtung verdreht werden, um die in Eindrehrichtung wirkende Koppelung zu lösen. Durch das Entkoppeln bleibt die im Bereich der Toleranzen spielfreie Gleitlagerfunktion des Lagerelements erhalten, aber die Verschiebemöglichkeit in Verschieberichtung (entspricht Axialrichtung bei Schraube und Hülse) wird jetzt ermöglicht.

Vorzugsweise wird der Rahmen mit einer Vielzahl von Halteelementen und zugeordneten Lagerelementen am Gebäude befestigt, wobei zumindest ein Halteelement und das zugeordnete Lagerelement in der Ebene des Rahmens begrenzt zueinander beweglich, insbesondere gleitend beweglich sind. Insbesondere sind die Halteelemente und die zugeordneten Lagerelemente nur an einem vertikalen Rahmenteil vorhanden und das gegenüberliegende Rahmenteil ist nicht beweglich in der Gebäudeöffnung befestigt.

Bei einem Rahmen treten die größten Spannungen aufgrund von temperaturbedingten Längenausdehnungen im Bereich von vertikalen oder horizontalen Rahmenelementen auf. Der Rahmen bzw. die Querträger des Rahmens sind erfindungsgemäß einseitig starr gelagert bzw. fixiert und auf der jeweils anderen Seite beweglich gelagert, sodass temperaturbedingte Längenänderungen ausgleichen werden können. Durch die starre Befestigung eines gegenüberliegenden Rahmenteils bzw. eines Endes eines Querträgers ist ein sicherer Halt des Rahmens in der Gebäudeöffnung möglich. Eine entsprechende horizontale Lagerung ist ebenfalls möglich. Durch die seitliche Befestigung des Rahmens ist aber eine untere oder obere starre Befestigung des Rahmens in oder an der Gebäudeöffnung ausreichend, über die optional die vertikale Position des Rahmens eingestellt werden kann.

Vorzugsweise werden das Halteelement und das Lagerelement in den Rahmen bzw. in das Gebäude eingeschraubt, sodass eine schnelle Befestigung am Gebäude und am Rahmen möglich ist. Alternativ können auch andere bekannte Befestigungsmethoden verwendet werden.

Zur Lösung der Aufgabe ist des Weiteren eine Befestigungsbaugruppe zur Befestigung eines in einer Gebäudeöffnung anzuordnenden Rahmenelements an einem Gebäude vorgesehen, wobei der Rahmen zur Kompensation von temperaturbedingten Längenausdehnungen des Rahmens zumindest abschnittsweise in der Ebene der Gebäudeöffnung begrenzt beweglich an der Gebäudeöffnung gelagert ist. Insbesondere ist die Befestigungsbaugruppe zur Durchführung eines erfindungsgemäßen Verfahrens geeignet. Die Befestigungsbaugruppe hat ein Halteelement und ein Lagerelement, wobei das Halteelement eine außenseitige, insbesondere umfangsseitig vorgesehene Haltestruktur zur rahmenseitigen oder gebäudeseitigen Befestigung aufweist, und das Lagerelement eine zweite außenseitige, insbesondere umfangsseitig vorgesehene Haltestruktur zur gebäudeseitigen oder rahmenseitigen Befestigung aufweist. Erfindungsgemäß sind am Lagerelement und am Halteelement zusammenwirkende Fixierbereiche vorgesehen, die ein wahlweises axiales Koppeln und Entkoppeln des Halteelements und des Lagerelements erlauben, wobei in einer Gleitposition das Halteelement und das Lagerelement relativ zueinander axial entkoppelt sind und in einer Gleitrichtung begrenzt zueinander beweglich sowie senkrecht zu dieser Gleitrichtung vorzugsweise wie oben im Zusammenhang mit dem Verfahren erwähnt, in allen radialen Richtungen gleichermaßen spielfrei miteinander verbunden sind.

Aufgrund der Haltestrukturen sind keine weiteren Befestigungsmittel wie zusätzliche Schrauben, Nägel ect. nötig, denn die Haltestrukturen sind dazu da, einerseits in das Gebäude und andererseits in den Rahmen einzudringen und damit im entsprechenden Teil verankert zu werden. Insbesondere sind die Haltestrukturen Außengewinde.

Die oben im Zusammenhang mit dem Verfahren erwähnten Merkmale sind gleichermaßen bei der erfindungsgemäßen Baugruppe optional vorhanden. So hat die erfindungsgemäße Baugruppe vorzugsweise genau zwei Teile, so dass keine weiteren Befestigungsteile benötigt werden mit denen die Baugruppe einerseits gebäudeseitig und andererseits Rahmenseitig befestigt werden können. Die dazu nötigen Haltestrukturen sind bereits einstückiger Bestandteil von Lagerungselement und Haltelement.

Die erfindungsgemäße Befestigungsbaugruppe ermöglicht einen Einsatz für das erfindungsgemäße Verfahren, um in der Gleitposition eine Gleitlagerung für einen Rahmen an oder in einer Gebäudeöffnung zur Kompensation von temperaturbedingten Längenänderungen bereitzustellen. Andererseits ist auch in der gekoppelten Stellung eine starre Befestigung des Rahmens möglich.

Bisher werden zur Befestigung eines Rahmens verschiedene Befestigungsmittel verwendet, die entweder starr sind oder eine Gleitfunktion bereitstellen. Es müssen also zwei verschiedene Arten Befestigungsmittel bereitgehalten und auch gelagert werden. Zudem muss vor der Montage festgelegt werden, welches dieser beiden Befestigungsmittel an welche Positionen des Rahmen verwendet werden sollen. Dies erfordert entsprechende Vorbereitungen der Aufnahmen am Rahmen oder der Gebäudeöffnung.

Werden standardisierte Aufnahmen verwendet, ist es aber zudem bei der Montage des Rahmens möglich, dass falsche Befestigungsmittel verwendet werden, wodurch die Kompensation von Temperaturausdehnungen gegebenenfalls nicht wie gewünscht erfolgen kann, sodass ein aufwändiger Austausch der Befestigungsmittel erforderlich ist.

Die erfindungsgemäße Befestigungsbaugruppe kann anstelle beider Befestigungsmittel verwendet werden, wobei nach der Montage an den benötigten Stellen das Halteelement und das Lagerelement in die Gleitposition bewegt werden, sodass diese relativ zueinander beweglich sind und temperaturbedingte Längenänderungen ausgleichen können. Es wird also eine universelle Befestigungsbaugruppe bereitgestellt, die sowohl ein Gleitlager wie auch eine starre Befestigung bereitstellen kann, wobei eine einfache und schnelle Umstellung zwischen diesen Funktionen möglich ist. De Fehleranfälligkeit bei der Montage kann so deutlich reduziert werden.

Vorzugsweise sind das Halteelement und das Lagerelement von der Fixierposition in die Gleitposition relativ zueinander bewegbar, insbesondere drehbar, um das Halteelement und das Lagerelement voneinander zu entkoppeln. Dies ermöglicht ein einfaches Entkoppeln nach Erreichen der endgültigen Einbauposition des Halteelements und des Lagerelements.

Vorzugsweise ist das Lagerelement eine Hülse, wobei die Haltestruktur außenseitig, d.h. am Umfang an der Hülse vorgesehen ist, insbesondere als Außengewinde. Das Halteelement ist in dieser Ausführungsform vorzugsweise länglich ausgebildet, z.B. als Schraube, und in der Hülse gehalten.

Zwischen Schraube und Hülse sind die zusammenwirkenden Fixierbereiche vorhanden. Eine erste Variante sieht Fixierbereiche in Form zumindest eines Vorsprungs vor, der in eine Ausnehmung am anderen der beiden Teile eindringt. Es sind dabei keine Zusatzteile erforderlich, denn die Fixierbereiche sind einstückig an- oder ausgeformte Abschnitte an der Hülse und an der Schraube. Die Fixierbereiche werden z.B. durch ineinandergreifende Gewinde oder einen Bajonettverschluß gebildet, allgemein also durch zumindest einen Vorsprung an einem der beiden Teile (Lagerelement und Haltelement), der in eine Ausnehmung des anderen eindringt, wenn die Teile miteinander eingeschraubt werden (gekoppelte Position), wobei der Vorsprung in Gleitposition in Umfangsrichtung von dem anderen Teil axial entkoppelt ist. Eine zweite Variante siehr vor, dass Haltelement und Gleitelement auf ihren in die gleiche Richtung weisenden Stirnseiten je eine Drehmomentübertragungsstruktur haben, so dass ein Drehantrieb gleichzeitig in beide Drehmomentübertragungsstrukturen eingreifen kann, um Lagerelement und Halteelement beim Eindrehen in Rahmen und Gebäude miteinander temporär in Umfangsrichtung zu koppeln. Nach dem Herausziehen kann das Haltelement im Lagerelement axial gleiten, weil das buchsenartige Lagerelement innenseitig nicht mit dem Llagerelement verbunden ist.

Wenn das Lagerelement eine Gewindehülse und das Halteelement eine Schraube (vorzugsweise ohne seitlich abstehendem Kopf) und diese mit einem . Gewinde als Fixierbereiche miteinander gekoppelt sind, ist das die beiden teile koppelnde Gewinde insbesondere vom Außengewinde an der Schraube, mit der diese ins Gebäude oder den Rahmen eingedreht wird, räumlich beabstandet und separiert. Die beiden Gewinde an der Schraube haben ferner vorzugsweise eine unterschiedliche Steigung und/oder eine unterschiedliche Drehrichtung.

In Längsrichtung ragt das Halteelement mit einem ersten Ende, an dem dessen Haltestruktur vorgesehen ist, aus der ersten Öffnung der Hülse. Das Halteelement ist also in der Gleitposition in der Hülse gleitend gelagert, sodass dieses in axialer Richtung beweglich, senkrecht zu dieser axialen Richtung, also senkrecht zur Ebene des Rahmens und/oder Gebäudeöffnung, sicher gehalten und in der gekoppelten Position in der Hülse fixiert ist.

In dieser Ausführungsform können die Fixierbereiche durch ein Innengewinde in der Aufnahme der Hülse und ein an einem Abschnitt des Halteelements vorgesehenes, zum Innengewinde korrespondierendes Außengewinde gebildet sein. Das Innengewinde und das Außengewinde sind in der Fixierposition in Eingriff. In der Gleitposition greifen diese nicht ineinander ein und sind in Längsrichtung des Lagerelements hintereinander angeordnet. Das Halteelement und das Lagerelement werden entkoppelt, indem das Außengewinde des Halteelements aus dem Innengewinde des Lagerelements herausgedreht wird. Beide Elemente werden beispielsweise zur Montage gemeinsam eingedreht, bis eines der Elemente seine Einbauposition erreicht hat. Anschließend wird das andere Element weiter gedreht oder zurückgedreht, bis die Fixierbereiche voneinander entkoppelt sind und das andere Element ebenfalls seine endgültige Position erreicht hat.

Vorzugsweise ist das Außengewinde an einem der Haltestruktur entgegengesetzten zweiten Ende des Halteelements und das Innengewinde abschnittsweise innenseitig in der Hülse ausgebildet, sodass das Halteelement aus der Hülse herausgedreht wird, um das Innengewinde und das Außengewinde voneinander zu lösen. Dadurch wird das Halteelement beim Drehen in die Gleitposition auf das jeweils andere Bauteil zu bzw. in dieses eingeschraubt. Insbesondere ist das Innengewinde an der der ersten Öffnung gegenüberliegenden zweiten Öffnung der Hülse beginnend angeordnet.

Statt eines Innen- und eines Außengewindes in klassischer Form können die Fixierelemente auch einen Bajonettverschluss bilden, der auch eine Art Gewinde darstellt, wobei auf der Innenseite der Hülse oder auf der Außenseite des Halteelements zumindest eine Nut vorgesehen ist und auf der Außenseite des Halteelements oder auf der Innenseite der Hülse zumindest ein Vorsprung vorgesehen ist, der in der Fixierposition in der Nut gehalten ist. Durch einen solchen Bajonettverschluss ist eine Entkoppelung bzw. eine Koppelung des Halteelements und des Lagerelements durch eine Drehung um einen sehr geringeren Winkelbereich möglich. Um einen sicheren Halt der Gewinde zu gewährleisten, müssen solche Gewinde über mindestens einen Gewindegang, vorzugsweise über mehrere Umdrehungen, ineinandergreifen, während bei einem Bajonettverschluss eine Drehung um geringeren Winkelbereich, beispielsweise weniger als 90°, ausreichend ist, um diesen zu lösen.

Um das Halteelement und das Lagerelement gemeinsam einschrauben zu können, sind die Fixierbereiche in einer Drehrichtung vorzugsweise miteinander gekoppelt, sodass bei einem Drehantrieb eines der Halte- und Lagerelemente das andere mitgedreht wird und bei einem Antrieb in Gegenrichtung Halte- und Lagerelement voneinander entkoppelt werden. Dies erleichtert das Eindrehen der Elemente, da nur an einem der beiden Bauteile ein Drehmomentübertragungsprofil vorgesehen sein muss.

Bei ineinandergreifenden Innen- und Außengewinden kann diese Koppelung durch einen axialen Anschlag am Innengewinde gebildet sein. Bei einem Bajonettverschluss kann eine solche Koppelung durch die Ausrichtung der Nut erfolgen.

Vorzugsweise ist an einem dem ersten Ende gegenüberliegenden zweiten Ende des Halteelements eine Werkzeugaufnahme mit einem Drehmomentübertragungsprofil vorgesehen.

Insbesondere ist an der Hülse, zum Beispiel an der zweiten Öffnung eine zweite Werkzeugaufnahme mit einem Drehmomentübertragungsprofil vorgesehen. Es sind also an beiden Elementen Drehmomentübertragungsprofile vorgesehen, sodass auch ein gleichzeitiger Antrieb beider Elemente möglich ist, beispielsweise, wenn keine Koppelung der Elemente unmittelbar in Drehrichtung vorgesehen ist, sondern die Koppelung über das Werkzeug für den Drehantrieb erfolgt. Diese Drehmomentübertragungsprofile können beispielsweise jeweils durch ein Inbus-, Torx- und/oder Vielzahnprofil gebildet sein. Insbesondere können verschiedene Drehmomentübertragungsprofile verwendet werden.

Die Werkzeugaufnahme des Halteelements ist beispielsweise in der Fixierposition in der Hülse gegenüber der zweiten Öffnung versenkt, vorzugsweise mindestens so weit, dass die Werkzeugaufnahme in der Hülse frei ist und ein Werkzeug in diese eingreifen kann.

Vorzugsweise weist ein Werkzeug für eine solche Befestigungsbaugruppe zwei Drehmomentübertragungsprofile auf, wobei das Drehmomentübertragungsprofil für das Lagerelement gegenüber dem Drehmomentübertragungsprofil des Halteelements vorsteht, sodass beide gleichzeitig in die jeweiligen Werkzeugaufnahmen eingreifen können.

Um beide, mit Außengewinde versehenen Elemente gleichzeitig einschrauben zu können, weisen vorzugsweise die erste und die zweite Haltestruktur Außengewinde mit der gleichen Orientierung und Steigung auf.

Zumindest eines dieser Gewinde kann beispielsweise ein selbstschneidendes Gewinde sein.

Das Halteelement ist beispielsweise aus Metall, insbesondere aus Zink, Aluminium oder Edelstahl und das Lagerelement aus Metall, insbesondere aus Zink, Aluminium oder Edelstahl oder aus einem faserverstärktem Kunststoff hergestellt.

Zur Lösung der Aufgabe ist des Weiteren eine Bauelement-Baugruppe vorgesehen, mit einem Bauelement, das in einer Gebäudeöffnung befestigt ist und einen Rahmen aufweist, wobei der Rahmen zumindest einen Querträger und zwei vertikal verlaufende, gegenüberliegende vertikale Rahmenlemente aufweist, und mit zumindest einer zuvor mit allen optionalen Varianten ausstattbaren erfindungsgemäßen Befestigungsbaugruppe. Erfindungsgemäß ist die zumindest eine Befestigungsbaugruppe an einem Vertikalelement im Wesentlichen in der Ebene des zumindest einen Querträgers angeordnet, wobei die Befestigungsbaugruppe in einer Montageposition in der Gebäudeöffnung mit der ersten oder der zweiten Haltestruktur am Bauelement und mit der zweiten oder der ersten Haltestruktur gebäudeseitig befestigt sind, wobei Halte- und Lagerelemente in zumindest einer Richtung aneinander gleiten und sich senkrecht zur Rahmenebene aneinander abstützen. Je nach gewünschter Funktion können das Halteelement und das Lagerelement in der Fixierposition oder der Gleitposition sein, wobei vorzugsweise zumindest eine Befestigungsbaugruppe in der entkoppelten Gleitposition ist.

Vorzugsweise ist an gegenüberliegenden vertikalen Rahmenelementen jeweils zumindest eine Befestigungsbaugruppe vorgesehen, wobei die Befestigungsbaugruppen im Wesentlichen in der Ebene der Querträger angeordnet sind und sich zumindest eine der Befestigungsbaugruppen in der Gleitposition befindet.

An den Vertikalelementen können auch mehrere, jeweils paarweise gegenüberliegende Befestigungsbaugruppen vorgesehen sein, wobei sich zumindest jeweils eine der in einer Ebene des Rahmens mit einem Querträger angeordneten Befestigungsbaugruppe in der Gleitposition befindet. Das heißt, es ist zumindest in einer Richtung ein Längenausgleich möglich, indem das Lagerelement und das zugehörige Halteelement gegeneinander verschoben werden können.

Weitere Vorteile und Merkmale finden sich in der nachfolgenden Beschreibung in Verbindung mit den beigefügten Zeichnungen. In diesen zeigen:
- Figur 1 eine erfindungsgemäße Bauelement-Baugruppe,
- Figuren 2a bis 2d verschiedene Ansichten einer erfindungsgemäßen Befestigungsbaugruppe,
- Figuren 3a bis 3c verschiedene Ansichten eines Lagerelements der Befestigungsbaugruppe aus den Figuren 2a bis 2d,
- Figuren 4a und 4b eine Seitenansicht sowie eine Draufsicht eines Halteelements der Befestigungsbaugruppe aus den Figuren 2a bis 2d,
- Figuren 5a und 5b verschiedene Werkzeuge zur Montage der Befestigungsbaugruppe aus den Figuren 2a bis 2d,
- Figuren 6a und 6b Schnittansichten einer zweiten Ausführungsform einer erfindungsgemäßen Befestigungsbaugruppe.

In Figur 1 ist eine Bauelement-Baugruppe 10 gezeigt, mit einem Bauelement 12, in der hier gezeigten Ausführungsform ein Fenster, das einen Rahmen 14 sowie ein in diesem Rahmen 14 gehaltenes Fensterelement 16 aufweist. Der Rahmen 14 ist im Wesentlichen rechteckig ausgebildet und hat einen oberen sowie einen unteren Querträger 18 sowie zwei vertikal verlaufende vertikale Rahmenelemente 20. Der Rahmen kann auch weitere vertikale Rahmenelemente 20 und/oder Querträger 18 aufweisen, die den Rahmen 14 in mehrere Segmente unterteilen.

Diese Bauelement-Baugruppe 10 ist an einer Gebäudeöffnung 22 einer Wand 24 eines Gebäudes eingesetzt. Der Rahmen 14 kann dabei in der der Ebene der Wand 24 angeordnet sein, es ist aber auch möglich, dass dieser der Wand 24 vorgelagert ist. "An der Gebäudeöffnung" bezeichnet in diesem Fall jede Art der Anordnung der Bauelement-Baugruppe 10, bei der die Gebäudeöffnung durch die Bauelement-Baugruppe 10 geschlossen wird.

Die Wand 24 besteht beispielsweise aus Beton, Stahl und/oder Mauerwerk oder einem anderen geeigneten Baustoff. Der Rahmen 14 besteht beispielsweise aus Kunststoff, Aluminium oder einem anderen Metall oder aus einer Kombination dieser Baustoffe.

Der Rahmen 14 ist mit mehreren Befestigungsbaugruppen 28a bis 28f, die an den vertikalen Rahmenelementen 20 angreifen, sowie mit mehreren Befestigungsbaugruppen 30a und 30b, die an den Querträgern 18 angreifen, an der Wandöffnung gehalten.

Die Befestigungsbaugruppen 28a bis 28f sind jeweils paarweise gegenüberliegend angeordnet, wobei insbesondere im Bereich der Querträger 18 Befestigungsbaugruppen 28a, 28b, 28e, 28f angeordnet sind.

Der Rahmen 14 und die Wand 24 dehnen sich aufgrund der verschiedenen Wärmeausdehnungskoeffizienten der verwendeten Materiale bei Temperaturänderungen unterschiedlich stark aus. Um diese Ausdehnung auszugleichen, ist zwischen Rahmen 14 und Wand 24 ein Spalt 26 vorgesehen, der üblicherweise mit einem Dämmschaum oder einem anderen geeigneten Dämm- bzw. Dichtmaterial, das vorzugsweise flexibel ist, gefüllt ist.

Bei einer temperaturbedingten Längenausdehnung des Rahmens 14 kommt es insbesondere in Verlängerung der vertikalen Rahmenelemente 20 bzw. der Querträger 18 zu einer starken Belastung der dort angeordneten Befestigungsbaugruppen 28a, 28b, 28e und 28f bzw. der Wand 20 und des Rahmens 24 in diesen Bereichen.

Bei den bisher verwendeten starren Befestigungsbaugruppen, die den Rahmen 14 in der Gebäudeöffnung 22 starr einspannen, wirken auf die in Verlängerung der vertikalen Rahmenelemente 20 bzw. der Querträger 18 angeordneten Befestigungsbaugruppen durch die Ausdehnung der Querträger 18 starke Druckkräfte, durch die die Befestigungsbaugruppen in die Wand 24 oder in den Rahmen 14 hineingedrückt bzw. bei einer negativen Längenänderung aus diesem herausgezogen. Häufige Lastwechsel, beispielsweise durch Temperaturunterschiede im Tag/Nacht-Wechsel oder durch jahreszeitbedingte Temperaturunterschiede können zu starken Beanspruchungen der Wand 24, des Rahmen 14 oder der Befestigungsbaugruppe führen, die bei den bisher verwendeten Befestigungsbaugruppen im Extremfall zu einem Lösen der Befestigungsbaugruppen in der Wand 24 oder im Rahmen 14 führen können.

Um dies zu verhindern, ermöglicht zumindest eine der Befestigungsbaugruppen 28a, 28b sowie 28e und 28f einen Längenausgleich, sodass durch die temperaturbedingten Längenänderungen keine Belastungen über die Befestigungsbaugruppen auf das Mauerwerk übertragen werden können.

Für diese Befestigungsbaugruppen 28a, 28b, 28e, 28f, und auch für die übrigen, vorzugsweise starr ausgebildeten Befestigungsbaugruppen 28c, 28d wird die in den Figur 2a bis 2d gezeigte Befestigungsbaugruppe 28 verwendet.

Diese Befestigungsbaugruppe 28 besteht aus einem in den Figuren 3a bis 3c dargestellten Lagerelement 32 sowie einem im Lagerelement 32 gelagerten Halteelement 34, das in den Figuren 4a und 4b dargestellt ist.

In der hier gezeigten Ausführungsform wird das Lagerelement 32 am Rahmen 14 und das Halteelement 34 an der Gebäudeöffnung 22 befestigt, was aber auch umgekehrt möglich ist.

Wie nachfolgend erläutert wird, sind das Lagerelement 32 und das Halteelement 34 in einer Gleitposition axial zueinander entkoppelt und können sich somit in einer Gleitrichtung G axial begrenzt zueinander bewegen, obwohl sie gleichzeitig am Gebäude bzw. an dem rahmen schon befestigt sind. Senkrecht zu dieser Gleitrichtung G sind das Lagerelement 32 und das Halteelement 34 stets miteinander verbunden, sodass der Rahmen 14 senkrecht zur Ebene der Gebäudeöffnung 22 bzw. des Rahmens 14 stets an der Gebäudeöffnung gehalten ist.

In einer nachfolgend erläuterten Fixierposition können dagegen das Halteelement 34 und das Lagerelement 32 axial starr miteinander gekoppelt werden, sodass für alle Befestigungsbaugruppen 28a bis 28f dieselbe Befestigungsbaugruppe 28 verwendet werden kann. In Abhängigkeit davon, ob eine starre oder eine gleitende Lagerung gewünscht ist, können diese also in unterschiedliche Positionen zueinander bewegt werden.

Das Lagerelement 32 ist hülsenartig aufgebaut und weist eine äußere Haltestruktur 36 auf, in dieser Ausführungsform ein Außengewinde, mit der das Lagerelement 32 unmittelbar am Rahmen 14 befestigt, das heißt eingeschraubt werden kann.

Das Außengewinde kann beispielsweise für einen Kunststoff- oder Aluminiumrahmen selbstschneidend ausgebildet sein, es ist aber auch denkbar, dass am Rahmen 14 bereits ein korrespondierendes Innengewinde vorgesehen ist.

Innenseitig weist das Lagerelement 32 von einem ersten Ende 38 beginnend eine im Wesentlichen kreiszylindrische Gleitfläche 40 auf. An einem gegenüberliegenden zweiten Ende 42 ist eine Werkzeugaufnahme 44 mit einem Drehmomentübertragungsprofil vorgesehen, an die sich ein Fixierbereich 46 anschließt, der durch ein Innengewinde gebildet ist.

Wie in den Figuren 4a und 4b zu sehen ist, ist das Halteelement 34 länglich ausgebildet und weist einen hinteren Gleitbereich 48 auf, dessen Außendurchmesser dem Innendurchmesser der Gleitfläche 40 entspricht.

Des Weiteren ist ein zweiter Fixierbereich 50 vorgesehen, der durch ein zum Innengewinde des ersten Fixierbereichs 46 korrespondierenden Außengewinde gebildet ist.

An einem dem zweiten Fixierbereich 50 entgegengesetzten Abschnitt ist eine außenseitige Haltestruktur 52 vorgesehen, die ebenfalls als Außengewinde ausgebildet ist.

Die außenseitige Haltestruktur 36 des Lagerelements 32 sowie die außenseitige Haltestruktur 52 des Halteelements 34 weisen die gleiche Orientierung sowie die gleiche Steigung auf, beispielsweise eine Steigung von 2,7 mm.

Die Gewinde der Fixierbereiche 46, 50 haben ebenfalls dieselbe Steigung und dieselbe Orientierung, wobei diese vorzugsweise der Steigung und Orientierung der Haltestrukturen 36, 52 entspricht.

Wie in Figur 4b zu sehen ist, ist am der außenseitigen Haltestruktur 52 entgegengesetzten Ende des Halteelements 34 eine zweite Werkzeugaufnahme 54 mit einem Drehmomentübertragungsprofil vorgesehen, wobei der Durchmesser dieser Werkzeugaufnahme 54 kleiner ist als der Durchmesser der Werkzeugaufnahme 44 des Lagerelements 32.

Das Halteelement 34 wird in einer Gleitrichtung G in das Lagerelement 32 eingeschoben, bis die Fixierbereiche 46, 50 aneinander anliegen. Anschließend kann das Halteelement 34 mit dem zweiten Fixierbereich 50 in den ersten Fixierbereich 46 des Lagerelements 32 eingeschraubt werden, bis korrespondierende Anschläge 56, 58 am Lagerelement 32 und am Halteelement 34 aneinander anliegen (siehe insbesondere Figur 2c).

Liegen diese Anschläge 56, 58 aneinander an, sind die Fixierbereiche 46, 50 und somit das Lagerelement 32 und das Halteelement 34 in einer Drehrichtung miteinander gekoppelt, sodass beim Drehen eines der beiden Elemente das jeweils andere mitgedreht wird. Durch ein Drehen in die entgegengesetzte Richtung können die beiden Elemente aber wieder voneinander gelöst werden, indem eines der beiden Elemente so weit gedreht wird, bis die Fixierbereiche 46, 50 nicht mehr miteinander in Eingriff stehen.

Stehen die Fixierbereiche 46, 50 nicht miteinander in Eingriff, kann das Halteelement 34 in Gleitrichtung G begrenzt relativ zum Lagerelement 32 bewegt werden.

Zur Montage des in Figur 1 gezeigten Rahmens 14 in der Gebäudeöffnung 22 werden das Lagerelement 32 und das Halteelement 34 vorzugsweise in die in Figur 2b gezeigte Fixierstellung gebracht, in der die Fixierbereiche 46, 50 miteinander in Eingriff stehen und die Anschläge 56, 58 aneinander anliegen.

Im Rahmen 14 sowie in der Wand 24 sind miteinander fluchtende Aufnahmen bzw. Aussparungen für das Lagerelement 32 bzw. das Halteelement 34 vorgesehen.

Diese können bereits vor dem Einsetzen des Rahmens 14 in die Gebäudeöffnung 22 vorbereitet worden sein.

Um sicherzugehen, dass diese Aufnahmen bzw. Aussparungen miteinander fluchten, kann der Rahmen 14 aber auch vorläufig, beispielsweise durch Keile, in der Gebäudeöffnung 22 fixiert werden und anschließend die Aussparungen bzw. Aufnahmen in einem Bohrvorgang eingebracht werden.

Es ist auch denkbar, dass im Rahmen 14 bereits eine Aussparung vorhanden ist und nach dem vorläufigen Ausrichten des Rahmens 14 in der Gebäudeöffnung 22 die Aufnahme an der Gebäudeöffnung 22 bzw. in der Wand 24 passend gebohrt wird. Anschließend wird das Lagerelement 32 am Rahmen 14 befestigt, indem dieses in den Rahmen 14 eingeschraubt wird.

Wie bereits erläutert, kann am Rahmen 14 bereits ein Gewinde vorhanden sein oder dieses wird durch die außenseitige Haltestruktur 36 in den Rahmen 14 eingeschnitten.

Das im Lagerelement 32 gehaltene Halteelement 34 wird gemeinsam mit dem Lagerelement 32 eingesetzt und in der Aussparung an der Gebäudeöffnung 22 befestigt, insbesondere eingeschraubt. Da beide außenseitigen Haltestrukturen 36, 52 die gleiche Orientierung und die gleiche Steigung aufweisen, können diese gemeinsam montiert, insbesondere eingeschraubt werden.

Zum Einschrauben wird beispielsweise das in Figur 5a gezeigte Werkzeug 60a verwendet. Dieses Werkzeug 60a weist eine erste, zur Werkzeugaufnahme 44 korrespondierende Drehmomentübertragungsstruktur 62a sowie eine zweite, zur Werkzeugaufnahme 54 des Halteelements 34 korrespondierende Drehmomentübertragungsstruktur 64a auf. Das Lagerelement 32 und das Halteelement 34 sind in dieser Ausführungsform so ausgerichtet, dass das Werkzeug 60a in beide Werkzeugaufnahmen 44, 54 eingreifen kann.

Ist das Lagerelement 32 in einer Endmontageposition im Rahmen 14 angelangt, wird anschließend das Halteelement 34 ohne weiteres Drehen des Lagerelements 32 weiter in die Gebäudeöffnung 22 bzw. die Wand 24 eingedreht, bis das Halteelement 34 ebenfalls in seiner Endmontageposition angelangt ist.

Dies kann beispielsweise mit dem in Figur 5b gezeigten Werkzeug 60b erfolgen, bei dem die zweite Drehmomentübertragungsstruktur 64b so weit über die erste Drehmomentübertragungsstruktur 62b hinaussteht, sodass die erste Drehmomentübertragungsstruktur 62b nicht in die Werkzeugaufnahme 44 des Lagerelement 32 eingreift.

Abhängig davon, ob eine starre Verbindung zwischen Halteelement 34 und Lagerelement 32 gewünscht ist, wird das Halteelement 34 nur so weit eingedreht, dass die Fixierbereiche 46, 50 noch in Eingriff miteinander stehen, oder so weit, dass diese nicht mehr miteinander in Eingriff stehen und bei einer temperaturbedingten Längenänderung des Rahmens 14 gegeneinander verschoben werden können. Ist eine starre Verbindung gewünscht, ist gegebenenfalls auch kein weiteres Drehen des Halteelements 34 erforderlich.

Sowohl für die starre Befestigung des Rahmens 14 wie auch für eine flexible, gleitende Lagerung, um temperaturbedingte Längenänderungen auszugleichen, kann also die gleiche Befestigungsbaugruppe 28 verwendet werden. Insbesondere erfolgt das Entkoppeln des Halteelements 34 vom Lagerelement 32 erst nach der Montage der Befestigungsbaugruppe 28. Ein Verwenden eines falschen Befestigungselements oder einer falschen Befestigungsbaugruppe ist somit nicht möglich, da an allen Befestigungsstellen dieselbe Befestigungsbaugruppe 28 verwendet wird.

Da die Fixierbereiche 46, 50 durch die Anschläge 56, 58 in einer Drehrichtung miteinander gekoppelt sind, kann ein Werkzeug auch nur an einer der Werkzeugaufnahme 44, 54 eingreifen, da durch die Koppelung in Drehrichtung das jeweils andere Element mitgedreht wird.

Alternativ kann statt den zwei Werkzeugen, die in den Figuren 5a und 5b gezeigt sind, ein Werkzeug verwendet werden, bei dem die erste Drehmomentübertragungsstruktur 62 relativ zur zweiten Drehmomentübertragungsstruktur 64 in Längsrichtung verschiebbar gelagert ist, sodass diese zurückgeschoben werden kann, falls nur das Halteelement 34 gedreht werden soll.

Eine alternative Ausführungsform einer erfindungsgemäßen Befestigungsbaugruppe ist in den Figuren 6a und 6b gezeigt. Der Aufbau dieser Befestigungsbaugruppe 28 entspricht im Wesentlichen der in den Figuren 2 bis 4 gezeigten Befestigungsbaugruppe 28.

Im Gegensatz zu dieser weisen die Fixierbereiche 46, 50 in dieser Ausführungsform keine Gewinde auf, sondern bilden gemeinsam einen Bajonettverschluss. Auf der Innenseite des Lagerelements 32 ist dazu mindestens eine Nut 66 vorgesehen, in die ein Vorsprung 68 am Halteelement 34 eingreifen kann.

Durch diesen Bajonettverschluss sind das Halteelement 34 und das Lagerelement 32 in beide Drehrichtungen gekoppelt, falls sich der Vorsprung 68 in der Nut 66 befindet. Zudem ist zum Entkoppeln des Halteelements 34 vom Lagerelement 32 nur eine geringe Drehung um einen wesentlich geringeren Winkelbereich erforderlich, sodass eine schnellere Entkoppelung des Lagerelements 32 und des Halteelements 34 möglich sind.

Alternativ können selbstverständlich die Nut am Halteelement 34 und der Vorsprung am Lagerelement 32 vorgesehen sein.

Anders als in den hier gezeigten Ausführungsformen kann auch das Lagerelement 32 gebäudeteilseitig und das Halteelement 34 rahmenseitig montiert sein, was auf keine spezielle Variante der Erfindung beschränkt ist.

Unabhängig von der Ausführungsform ist es lediglich erforderlich, dass am Lagerelement 32 und am Halteelement 34 zusammenwirkende Fixierbereiche vorgesehen sind, die in einer Fixierstellung das Halteelement 34 und das Lagerelement 32 relativ zueinander fixieren und in einer Gleitposition diese gegeneinander entkoppelt sind.

## Patentansprüche

1. Verfahren zur Befestigung eines Rahmens (14) in einer Gebäudeöffnung (22), wobei der Rahmen (14) zur Kompensation von temperaturbedingten Längenausdehnungen des Rahmens (14) zumindest abschnittsweise in der Ebene des Rahmens (14) begrenzt beweglich am Gebäude gelagert ist, mit folgenden Schritten:
- Befestigen zumindest eines Halteelements (34) am Gebäude oder am Rahmen (14),
- Befestigen zumindest eines dem Halteelement (34) zugeordneten Lagerelements (32) am Rahmen oder am Gebäude,
wobei das zumindest eine Halteelement (34) und das zugeordnete Lagerelement (32) aneinander gelagert werden und sich zumindest senkrecht zur Ebene des Rahmens (14) aneinander abstützen und in einer Richtung innerhalb der Ebene des Rahmens (14) relativ zueinander begrenzt beweglich, insbesondere gleitend beweglich, sind, wobei das Halteelement (34) und das Lagerelement (32) während des Befestigens am Rahmen (14) und am Gebäude miteinander gekoppelt sind, und
- Bewegen des Halteelements (34) und des Lagerelements (32) nach dem Befestigen am Rahmen (14) bzw. am Gebäude relativ zueinander durch Drehen und dabei axiales Entkoppeln des Halteelements (34) und des Lagerelements (32) voneinander, sodass diese anschließend in der Ebene des Rahmens (14) begrenzt zueinander in ihrer gemeinsamen Längsrichtung beweglich sind.

2. Verfahren nach Anspruch 1, **dadurch gekennzeichnet, dass** das Halteelement (34) und das Lagerelement (32) während des Befestigens am Rahmen (14) bzw. am Gebäude starr aneinander gehalten sind.

3. Verfahren nach Anspruch 1 oder 2, **dadurch gekennzeichnet, dass** der Rahmen (14) mit einer Vielzahl von Halteelementen (34) und zugeordneten Lagerelementen (32) am Gebäude fixiert wird, wobei zumindest ein Halteelement (34) und das zugeordnete Lagerelement (32) in der Ebene des Rahmens (14) begrenzt zueinander beweglich, insbesondere gleitend beweglich, sind, insbesondere wobei die Halteelemente (34) und Lagerelemente (32) nur an einem vertikalen Rahmenelement (20) vorhanden und das gegenüberliegende vertikale Rahmenelement (20) nicht beweglich in der Gebäudeöffnung (22) befestigt ist.

4. Befestigungsbaugruppe (28) zur Befestigung eines in einer Gebäudeöffnung (22) anzuordnenden Rahmenelements an einem Gebäude, wobei der Rahmen (14) zur Kompensation von temperaturbedingten Längenausdehnungen des Rahmens (14) zumindest abschnittsweise in der Ebene der Gebäudeöffnung (22) begrenzt beweglich an der Gebäudeöffnung (22) gelagert ist, insbesondere zur Durchführung eines Verfahrens nach einem der vorhergehenden Ansprüche, mit einem Halteelement (34) und einem Lagerelement (32), wobei das Halteelement (34) eine außenseitige, insbesondere an seinem Außenumfang vorgesehene Haltestruktur (52) zur rahmenseitigen oder gebäudeseitigen Befestigung aufweist, und das Lagerelement (32) eine zweite außenseitige, insbesondere an seinem Außenumfang vorgesehene Haltestruktur (36) zur gebäudeseitigen oder rahmenseitigen Befestigung aufweist, **dadurch gekennzeichnet, dass** am Lagerelement (32) und am Halteelement (34) zusammenwirkende Fixierbereiche (46, 50) vorgesehen sind, die ein wahlweises axiales Koppeln und Entkoppeln des Halteelements (34) und des Lagerelements (32) erlauben, wobei in einer Gleitposition das Halteelement (34) und das Lagerelement (32) relativ zueinander axial entkoppelt sind und in einer Gleitrichtung (G) begrenzt zueinander beweglich sowie senkrecht zu dieser Gleitrichtung (G) miteinander verbunden sind, und wobei das Halteelement (34) und das Lagerelement (32) von der Fixierposition in die Gleitposition relativ zueinander drehbar sind, um das Halteelement (34) und das Lagerelement (32) voneinander zu entkoppeln.

5. Befestigungsbaugruppe nach Anspruch 4, **dadurch gekennzeichnet, dass** das Lagerelement (32) eine Hülse ist, wobei die Haltestruktur (36) außenseitig an der Hülse vorgesehen ist, das Halteelement (34) länglich ausgebildet und in der Hülse gehalten ist und in Längsrichtung mit einem ersten Ende, an dem die Haltestruktur (52) vorgesehen ist, aus einer ersten Öffnung der Hülse ragt, vorzugsweise wobei das Lagerelement und das Haltelement ein Außengewinde mit gleicher Steigung und Drehrichtung haben, mit denen sie in das Gebäude bzw. den Rahmen einschraubbar sind.

6. Befestigungsbaugruppe nach Anspruch 5, **dadurch gekennzeichnet, dass** die Fixierbereiche (46, 50) durch ein Innengewinde in der Hülse und ein an einem Abschnitt des Halteelements (34) vorgesehenes, zum Innengewinde korrespondierendes Außengewinde gebildet sind, wobei das Innengewinde und das Außengewinde in der Fixierposition in Eingriff sind und in der Gleitposition nicht ineinander eingreifen und in Längsrichtung des Lagerelements (32) hintereinander angeordnet sind.

7. Befestigungsbaugruppe nach Anspruch 6, **dadurch gekennzeichnet, dass** das Außengewinde an einem, der Haltestruktur (52) entgegengesetzten zweiten Ende des Halteelements (34) und das Innengewinde abschnittsweise innenseitig in der Hülse ausgebildet ist.

8. Befestigungsbaugruppe nach einem der Ansprüche 4 bis 7, **dadurch gekennzeichnet, dass** die Fixierbereiche einen Bajonettverschluss bilden, wobei auf der Innenseite der Hülse oder auf der Außenseite des Halteelements (34) zumindest eine Nut (66) vorgesehen ist und auf der Außenseite des Halteelements (34) oder auf der Innenseite der Hülse zumindest ein Vorsprung (68) vorgesehen ist, der in der Fixierposition in der Nut (66) gehalten ist.

9. Befestigungsbaugruppe nach einem der Ansprüche 4 bis 8, **dadurch gekennzeichnet, dass** die Fixierbereiche (46, 50) in einer Eindrehrichtung der Baugruppe derart miteinander gekoppelt sind, dass bei einem Drehantrieb eines der Halte- und Lagerelemente (32, 34) das andere mitgedreht wird und bei einem Antrieb in Gegenrichtung Halte- und Lagerelement (32, 34) voneinander entkoppelt werden.

10. Befestigungsbaugruppe nach einem der Ansprüche 4 bis 9, **dadurch gekennzeichnet, dass** an einem dem ersten Ende gegenüberliegenden zweiten Ende des Halteelements (34) eine Werkzeugaufnahme (54) mit einem Drehmomentübertragungsprofil und/oder an der Hülse, insbesondere an der zweiten Öffnung (42) eine zweite Werkzeugaufnahme (44) mit einem Drehmomentübertragungsprofil vorgesehen sind/ist.

11. Befestigungsbaugruppe nach Anspruch 9 oder 10, **dadurch gekennzeichnet, dass** die Werkzeugaufnahme (54) des Halteelements (34) in der Fixierposition in der Hülse gegenüber der zweiten Öffnung (42) versenkt ist.

12. Bauelement-Baugruppe (10) mit einem Bauelement (12), das in einer Gebäudeöffnung (22) befestigt ist und einen Rahmen (14) für eine Tür oder Fenster aufweist, wobei der Rahmen (14) zumindest einen Querträger (18) und zwei vertikal verlaufende, gegenüberliegende vertikale Rahmenelemente (20) aufweist, und mit zumindest einer Befestigungsbaugruppe (28, 28a - 28f) nach einem der Ansprüche 4 bis 11, **dadurch gekennzeichnet, dass** die zumindest eine Befestigungsbaugruppe an einem vertikale Rahmenelement (20) im Wesentlichen in der Ebene des zumindest einen Querträgers (18) angeordnet ist, wobei die Befestigungsbaugruppe (28, 28a - 28f) in einer Montageposition in der Gebäudeöffnung (22) mit der ersten oder der zweiten Haltestruktur (36, 52) am Bauelement und mit der zweiten oder der ersten Haltestruktur (52, 36) gebäudeseitig befestigt sind, wobei Halte- und Lagerelemente (34, 32) in zumindest einer Richtung aneinander gleiten und sich senkrecht zur Rahmenebene aneinander abstützen.

13. Bauelement-Baugruppe nach Anspruch 12, **dadurch gekennzeichnet, dass** an den vertikalen Rahmenelementen (20) mehrere, jeweils paarweise gegenüberliegende Befestigungsbaugruppen (28a - 28f) vorgesehen sind, wobei zumindest jeweils eine der in der Rahmenebene mit einem Querträger (18) angeordneten Befestigungsbaugruppen (28a - 28f) sich in der Gleitposition befindet.

## Claims

1. A method of fastening a frame (14) in a building opening (22), the frame (14) being mounted at the building for limited movement at least in sections in the plane of the frame (14) to compensate for temperature-related linear expansions of the frame (14), comprising the following steps:
- fastening at least one holding element (34) to the building or to the frame (14),
- fastening at least one bearing element (32) that is associated with the holding element (34) to the frame or to the building,
wherein the at least one holding element (34) and the associated bearing element (32) are mounted against each other and are supported against each other at least perpendicularly to the plane of the frame (14) and are movable, in particular slidingly movable, to a limited extent relative to each other in a direction within the plane of the frame (14), wherein the holding element (34) and the bearing element (32) are coupled to each other during fastening to the frame (14) and to the building, and
- moving the holding element (34) and the bearing element (32) relative to one another after fastening to the frame (14) or to the building by rotating and, in doing so, axially uncoupling the holding element (34) and the bearing element (32) from one another, so that they are subsequently movable to a limited extent relative to one another in their common longitudinal direction in the plane of the frame (14).

2. The method according to claim 1, **characterized in that** the holding element (34) and the bearing element (32) are held rigidly against each other during fastening to the frame (14) or to the building.

3. The method according to claim 1 or 2, **characterized in that** the frame (14) is fixed to the building by means of a multitude of holding elements (34) and associated bearing elements (32), wherein at least one holding element (34) and the associated bearing element (32) are movable, in particular slidingly movable, to a limited extent relative to each other in the plane of the frame (14), in particular wherein the holding elements (34) and bearing elements (32) are provided only on one vertical frame element (20) and the opposite vertical frame element (20) is fastened in the building opening (22) so as not to be movable.

4. A fastening assembly (28) for fastening a frame element to be arranged in a building opening (22) to a building, the frame (14) being mounted at the building opening (22) for limited movement at least in sections in the plane of the building opening (22) to compensate for temperature-related linear expansions of the frame (14), in particular for carrying out a method according to any of the preceding claims, comprising a holding element (34) and a bearing element (32), the holding element (34) including an external holding structure (52) provided in particular on its outer circumference, for fastening on the frame side or on the building side, and the bearing element (32) including a second external holding structure (36) provided in particular on its outer circumference, for fastening on the building side or on the frame side, **characterized in that** the bearing element (32) and the holding element (34) have cooperating fixing portions (46, 50) provided thereon which allow selective axial coupling and uncoupling of the holding element (34) and the bearing element (32), wherein in a sliding position, the holding element (34) and the bearing element (32) are axially non-coupled relative to one another and are movable to a limited extent relative to one another in a sliding direction (G) and are connected with each other perpendicularly to this sliding direction (G), and wherein the holding element (34) and the bearing element (32) are rotatable relative to one another from the fixing position to the sliding position in order to uncouple the holding element (34) and the bearing element (32) from one another.

5. The fastening assembly according to claim 4, **characterized in that** the bearing element (32) is a sleeve, the holding structure (36) being provided on the outside of the sleeve, the holding element (34) having an oblong shape and being held within the sleeve and protruding in the longitudinal direction from a first opening of the sleeve by a first end at which the holding structure (52) is provided, preferably wherein the bearing element and the holding element each have an external thread having the same pitch and direction of rotation, by means of which they can be screwed into the building or the frame.

6. The fastening assembly according to claim 5, **characterized in that** the fixing portions (46, 50) are formed by an internal thread in the sleeve and an external thread provided on a section of the holding element (34) and corresponding to the internal thread, the internal thread and the external thread being in engagement in the fixing position and not engaging with each other in the sliding position and being arranged behind each other in the longitudinal direction of the bearing element (32).

7. The fastening assembly according to claim 6, **characterized in that** the external thread is formed at a second end of the holding element (34) opposite to the holding structure (52), and the internal thread is formed in sections on the inside of the sleeve.

8. The fastening assembly according to any of claims 4 to 7, **characterized in that** the fixing portions constitute a bayonet lock, at least one groove (66) being provided on the inside of the sleeve or on the outside of the holding element (34), and at least one projection (68) being provided on the outside of the holding element (34) or on the inside of the sleeve, the projection being held in the groove (66) in the fixing position.

9. The fastening assembly according to any of claims 4 to 8, **characterized in that** the fixing portions (46, 50) are coupled to each other in a screwing-in direction of the assembly such that when one of the holding and bearing elements (32, 34) is rotationally driven, the other one is rotated with it, and when driven in the opposite direction, the holding and bearing elements (32, 34) are uncoupled from each other.

10. The fastening assembly according to any of claims 4 to 9, **characterized in that** a tool holding fixture (54) having a torque transmission profile is provided at a second end of the holding element (34) opposite to the first end, and/or a second tool holding fixture (44) having a torque transmission profile is provided on the sleeve, in particular at the second opening (42).

11. The fastening assembly according to claim 9 or 10, **characterized in that** the tool holding fixture (54) of the holding element (34) is recessed in the sleeve opposite the second opening (42) in the fixing position.

12. A structural element assembly (10) comprising a structural element (12) that is fastened in a building opening (22) and includes a frame (14) for a door or window, the frame (14) including at least one cross beam (18) and two vertically extending, opposing, vertical frame elements (20), and comprising at least one fastening assembly (28, 28a - 28f) according to any of claims 4 to 11, **characterized in that** the at least one fastening assembly is arranged at a vertical frame element (20) substantially in the plane of the at least one cross beam (18), wherein, in an assembly position in the building opening (22), the fastening assembly (28, 28a - 28f) is fastened to the structural element by one of the first and second holding structures (36, 52) and on the building side by the other of the first and second holding structures (36, 52), the holding and bearing elements (34, 32) sliding against each other in at least one direction and being supported against each other perpendicularly to the plane of the frame.

13. The structural element assembly according to claim 12, **characterized in that** a plurality of fastening assemblies (28a - 28f), each located opposite one another in pairs, are provided at the vertical frame elements (20), wherein at least one each of the fastening assemblies (28a - 28f) arranged in the frame plane with a cross beam (18) is in the sliding position.

## Revendications

1. Procédé de fixation d'un cadre (14) dans une ouverture de bâtiment (22), le cadre (14) étant logé sur le bâtiment de manière à pouvoir être déplacé de manière limitée, au moins par tronçons, dans le plan du cadre (14), pour compenser des dilatations en longueur du cadre (14) dues à la température, comprenant les étapes suivantes :
- fixation d'au moins un élément de retenue (34) au bâtiment ou au cadre (14),
- fixation d'au moins un élément de logement (32) associé à l'élément de retenue (34) au cadre ou au bâtiment.
ledit au moins un élément de retenue (34) et l'élément de logement (32) associé étant logés l'un contre l'autre et prenant appui l'un sur l'autre au moins perpendiculairement par rapport au plan du cadre (14) et étant mobiles de manière limitée, en particulier mobiles par coulissement l'un par rapport à l'autre dans un sens dans le plan du cadre (14), l'élément de retenue (34) et l'élément de logement (32) étant couplés l'un à l'autre lors de la fixation au cadre (14) ou au bâtiment, et
- déplacement de l'élément de retenue (34) et de l'élément de logement (32) l'un par rapport à l'autre par rotation après la fixation au cadre (14) ou au bâtiment et en même temps découplage axial de l'élément de retenue (34) et de l'élément de logement (32) de sorte qu'ils sont ensuite mobiles l'un par rapport à l'autre de manière limitée dans leur sens longitudinal commun dans le plan du cadre (14).

2. Procédé selon la revendication 1, **caractérisé en ce que** l'élément de retenue (34) et l'élément de logement (32) sont maintenus l'un sur l'autre de manière rigide lors de la fixation au cadre (14) ou au bâtiment.

3. Procédé selon la revendication 1 ou 2, **caractérisé en ce que** le cadre (14) est fixé au bâtiment au moyen d'une pluralité d'éléments de retenue (34) et d'éléments de logement (32) associés, au moins un élément de retenue (34) et l'élément de logement (32) associé étant mobiles l'un par rapport à l'autre de manière limitée, en particulier mobiles par coulissement, dans le plan du cadre (14), les éléments de retenue (34) et les éléments de logement (32) étant en particulier présents uniquement sur un élément de cadre vertical (20), et l'élément de cadre vertical (20) opposé n'étant pas fixé de manière mobile dans l'ouverture de bâtiment (22).

4. Ensemble de fixation (28) pour la fixation d'un élément de cadre à agencer dans une ouverture de bâtiment (22) à un bâtiment, le cadre (14) étant logé sur l'ouverture de bâtiment (22) de manière à pouvoir être déplacé de manière limitée, au moins par tronçons, dans le plan de l'ouverture de bâtiment (22), pour compenser des dilatations en longueur du cadre (14) dues à la température, en particulier pour la réalisation d'un procédé selon l'une des revendications précédentes, comprenant un élément de retenue (34) et un élément de logement (32), l'élément de retenue (34) présentant une structure de retenue extérieure (52), en particulier prévue sur sa périphérie extérieure pour la fixation côté cadre ou côté bâtiment, et l'élément de logement (32) présentant une deuxième structure de retenue extérieure (36), en particulier prévue sur sa périphérie extérieure pour la fixation côté bâtiment ou côté cadre, **caractérisé en ce que** des zones de fixation (46, 50) coopérantes sont prévues sur l'élément de logement (32) et l'élément de retenue (34), lesquelles permettent un couplage et découplage axial sélectif de l'élément de retenue (34) et de l'élément de logement (32), l'élément de retenue (34) et l'élément de logement (32), dans une position de coulissement, étant axialement découplés l'un de l'autre et étant mobiles l'un par rapport à l'autre de manière limitée dans un sens de coulissement (G) et étant reliés l'un à l'autre perpendiculairement à ce sens de coulissement (G), et l'élément de retenue (34) et l'élément de logement (32) étant mobiles en rotation l'un par rapport à l'autre de la position de fixation vers la position de coulissement pour découpler l'élément de retenue (34) et l'élément de logement (32) l'un de l'autre.

5. Ensemble de fixation selon la revendication 4, **caractérisé en ce que** l'élément de logement (32) est une douille, la structure de retenue (36) étant prévue du côté extérieur sur la douille, l'élément de retenue (34) étant réalisé de manière allongée et étant retenu dans la douille et faisant saillie, dans le sens longitudinal, hors d'une première ouverture de la douille par une première extrémité au niveau de laquelle la structure de retenue (52) est prévue, l'élément de logement et l'élément de retenue présentant de préférence un filetage à pas de filetage et sens de rotation identiques, au moyen desquels ils peuvent être vissés dans le bâtiment ou le cadre.

6. Ensemble de fixation selon la revendication 5, **caractérisé en ce que** les zones de fixation (46, 50) sont formées par un taraudage dans la douille et un filetage prévu sur un tronçon de l'élément de retenue (34) et correspondant au taraudage, le taraudage et le filetage étant en prise dans la position de fixation et n'étant pas en prise et étant agencés l'un derrière l'autre dans le sens longitudinal de l'élément de logement (32) dans la position de coulissement.

7. Ensemble de fixation selon la revendication 6, **caractérisé en ce que** le filetage est réalisé à une deuxième extrémité de l'élément de retenue (34) opposée à la structure de retenue (52), et le taraudage est réalisé par tronçons du côté intérieur dans la douille.

8. Ensemble de fixation selon l'une des revendications 4 à 7, **caractérisé en ce que** les zones de fixation forment une fermeture à baïonnette, au moins une rainure (66) étant prévue du côté intérieur de la douille ou du côté extérieur de l'élément de retenue (34), et au moins une saillie (68) maintenue dans la rainure (66) dans la position de fixation étant prévue du côté extérieur de l'élément de retenue (34) ou du côté intérieur de la douille.

9. Ensemble de fixation selon l'une des revendications 4 à 8, **caractérisé en ce que** les zones de fixation (46, 50) sont couplées les unes aux autres dans un sens de vissage de l'ensemble de sorte que lors d'un entraînement en rotation de l'un des éléments de retenue et de logement (32, 34), l'autre élément est également entraîné en rotation, et l'élément de retenue et de logement (32, 34) sont découplés l'un de l'autre lors d'un entraînement dans le sens inverse.

10. Ensemble de fixation selon l'une des revendications 4 à 9, **caractérisé en ce qu'**un logement d'outil (54) présentant un profil de transmission de couple est prévu à une deuxième extrémité de l'élément de retenue (34) opposée à la première extrémité, et/ou **en ce qu'**un deuxième logement d'outil (44) présentant un profil de transmission de couple est prévu sur la douille, en particulier au niveau de la deuxième ouverture (42).

11. Ensemble de fixation selon la revendication 9 ou 10, **caractérisé en ce que** le logement d'outil (54) de l'élément de retenue (34) est enfoncé par rapport à la deuxième ouverture (42) dans la position de fixation dans la douille.

12. Ensemble d'élément de construction (10), comprenant un élément de construction (12) qui est fixé dans une ouverture de bâtiment (22) et présente un cadre (14) pour une porte ou une fenêtre, le cadre (14) présentant au moins une barre transversale (18) et deux éléments de cadre verticaux opposés (20) qui s'étendent de manière verticale, et comprenant au moins un ensemble de fixation (28, 28a-28f) selon l'une des revendications 4 à 11, **caractérisé en ce que** ledit au moins un ensemble de fixation est agencé sur un élément de cadre vertical (20) sensiblement dans le plan de ladite au moins une barre transversale (18), l'ensemble de fixation (28, 28a-28f), dans une position de montage dans l'ouverture de bâtiment (22), étant fixé à l'élément de construction au moyen de la première ou de la deuxième structure de retenue (36, 52), et étant fixé côté bâtiment au moyen de la deuxième ou de la première structure de retenue (52, 36), des éléments de retenue et de logement (34, 32) coulissant l'un contre l'autre dans au moins un sens et prenant appui l'un sur l'autre perpendiculairement au plan du cadre.

13. Ensemble d'élément de construction selon la revendication 12, **caractérisé en ce qu'**il est prévu une pluralité d'ensembles de fixation (28a-28f) respectivement opposés par paires sur les éléments de cadre verticaux (20), au moins l'un des ensembles de fixation (28a-28f) agencés dans le plan du cadre avec une barre transversale (18) se trouvant respectivement dans la position de coulissement.
